# FASCICULE DE BREVET EUROPEEN

(11) **EP 0 291 416 B1**
(45) Date de publication et mention de la délivrance du brevet: **21.11.1991**
(21) Numéro de dépôt: 88401168.5
(22) Date de dépôt: 13.05.1988
(51) Int. Cl.: C25B 1/00

(54) **Procédé pour la réduction d'une solution comprenant du titane et du fer**
Verfahren zur Reduktion einer Lösung, die Titan und Eisen enthält
Process for the reduction of a solution containing titanium and iron

(30) Priorité: 15.05.1987 FR 8706818
(43) Date de publication de la demande: 17.11.1988
(73) Titulaire: RHONE-POULENC CHIMIE, 92408 Courbevoie Cédex (FR)
(72) Inventeur: Bachot, Jean, F-92340 Bourg/La Reine (FR); Le Roux, Olivier, F-75017 Paris (FR)
(74) Mandataire: Dubruc, Philippe

(56) Documents cités:
- GB-A- 2 033 926
- SU-A- 1 217 927
- CHEMICAL ABSTRACTS, vol. 100, no. 24, juin 1984, page 505, résumé no. 199888g, Columbus, Ohio, US; & JP-A-59 01 688 (ASAHI GLASS CO., LTD) 07-01-1984

## Description

La présente invention concerne un procédé pour la réduction d'une solution comprenant du titane et du fer et en particulier d'une solution issue d'une attaque sulfurique de l'ilménite.

On sait que la production du dioxyde de titane comporte une attaque par une solution d'acide sulfurique d'un minéral titanifère du type ilménite, anatase ou rutile. On obtient après cette attaque une solution qui contient du sulfate de titanyle et des sulfates de fer ferrique et ferreux notamment.

Or, cette solution doit être réduite pour transformer les ions ferriques en ions ferreux, la présence des ions ferriques devant être évitée lors de l'étape ultérieure d'hydrolyse du sulfate de titanyle.

On connaît plusieurs méthodes pour cette réduction du fer ferrique. Industriellement elle est réalisée par des ferrailles "iron scrap".

Cette méthode présente différents inconvénients. En particulier, elle est discontinue. D'autre part, elle nécessite une séparation ultérieure de grandes quantités de fer donnant notamment des déchets de sulfate ferreux.

Des réductions électrochimiques ont été proposées. Deux de ces méthodes sont notamment décrites dans le brevet français n° 2.363.642 et le brevet britannique n° 2.033.926.

Toutefois, les différents types d'électrolyseurs étudiés jusqu'à présent ne permettent pas d'obtenir de bons rendements énergétiques à densités de courant fortes c'est à dire d'au moins 10 A/dm².

L'objet principal de l'invention est donc un procédé d'électrolyse permettant de travailler avec une densité de courant et un rendement élevés.

Selon l'invention, il est maintenant proposé un procédé de réduction électrolytique d'ions ferriques en ions ferreux dans une solution comprenant en outre des ions titane, par passage de ladite solution dans le compartiment cathodique d'une cellule d'électrolyse comportant un compartiment anodique, un compartiment cathodique et une membrane échangeuse d'ions séparant les deux compartiments, ledit procédé étant caractérisé par le fait que l'on utilise une membrane cationique.

D'autres caractéristiques et avantages de l'invention seront mieux compris à la lecture de la description qui va suivre et du dessin annexé dans lequel la figure unique est une représentation schématique d'une installation mettant en oeuvre un procédé conforme à l'invention.

La cellule utilisée dans la mise en oeuvre du procédé selon l'invention va être décrite maintenant plus précisément.

Cette cellule comporte deux compartiments un anodique, un cathodique séparés par une membrane échangeuse d'ions.

Selon la caractéristique principale de l'invention, cette membrane est du type cationique notamment avec groupes acides forts du type par exemple sulfonique. Comme membranes de cette espèce on peut citer par exemple celles vendues sous les marques NAFION® et SELEMION®.

L'utilisation d'une membrane cationique entraîne un certain nombre d'avantages liés aux qualités mêmes de ce type de membrane. En effet leur solidité supérieure à celles des anioniques rend la cellule moins fragile. Il est aussi possible d'opérer avec des intensités de courant plus élevées.

En ce qui concerne les électrodes, la cathode peut être à base de différents matériaux.

Selon un mode préféré de réalisation de l'invention, on utilise une cathode à base de cuivre, ce type de cathode offrant les plus hauts rendements faradiques grâce à l'excellent transfert de masse sur ce matériau.

Toutefois, il est aussi possible d'employer une cathode à base d'au moins un matériau choisi dans le groupe comprenant le plomb, le titane, les aciers spéciaux.

Dans ce dernier cas, plus particulièrement on peut utiliser soit des cathodes en plomb ou en titane seul, soit en plomb sur un substrat convenable par exemple plomb sur titane ou plomb sur cuivre soit encore en titane revêtu d'au moins un métal précieux.

Comme métaux précieux, on peut citer le platine, l'iridium, le palladium et utiliser par exemple une cathode en titane palladié à 0,2%.

Comme aciers spéciaux on peut mentionner ceux du type Uranus B6 et Incoloy 825 c'est à dire les aciers comprenant du chrome, du nickel et du molybdène, la teneur en molybdène ne devant toutefois généralement pas dépasser 15% environ.

En ce qui concerne l'anode, la nature de celle-ci n'est pas critique dans la mesure où elle présente une tenue chimique suffisante lors de l'oxydation de l'eau en milieu acide. En général, on utilise le titane revêtu de métaux précieux ou d'oxydes de métaux précieux tels que définis ci-dessus.

Les électrodes peuvent se présenter sous différentes formes par exemple plane, trouée, déployée.

La membrane peut être disposée en appui sur l'anode. Des promoteurs de turbulence peuvent être disposés dans les compartiments de la cellule.

On va maintenant décrire plus en détails le procédé selon l'invention.

Ce procédé consiste essentiellement à faire circuler dans le compartiment cathodique de la cellule qui vient d'être décrite la solution à traiter.

Cette solution comprend des ions titane et fer. Le titane est essentiellement présent sous forme de titane IV, le rapport Fe II/Fe III pouvant être variable.

Cette solution peut contenir aussi des ions H⁺ et des anions du type sulfate.

On rappelle que le procédé de préparation du dioxyde de titane comporte essentiellement les étapes suivantes.

La première étape consiste en une attaque du minerai titanifère par une solution d'acide sulfurique. La solution d'attaque ainsi obtenue est réduite dans une deuxième étape puis clarifiée dans une troisième, les étapes 2 et 3 pouvant être inversée. Une quatrième étape consiste à cristalliser puis à séparer une partie du sulfate ferreux en solution. La solution ainsi obtenue subit une concentration dans une cinquième étape puis, dans une dernière et sixième étape on procède à l'hydrolyse du sulfate de titanyle et la séparation de l'hydroxyde de titane qui sera ensuite calciné.

La cellule et le procédé de l'invention s'appliquent tout particulièrement à la réduction de la solution provenant de la première étape précitée c'est-à-dire de l'attaque sulfurique du minerai titanifère du type ilménite notamment.

Dans un tel cas bien entendu l'étape de réduction du procédé (deuxième étape) est effectuée entièrement par voie électrolytique.

Toutefois, il est aussi possible d'effectuer la réduction en un point quelconque du procédé de préparation du TiO₂ entre l'attaque et l'hydrolyse et en particulier immédiatement avant l'hydrolyse.

Dans le compartiment anodique on pourra faire circuler soit de l'eau acidifiée par exemple une solution 0,5 N d'H₂SO₄ soit une solution de sel ferreux.

Bien entendu la solution circulant dans le compartiment cathodique peut y être recyclée à la sortie de celui-ci.

Il est aussi possible de faire circuler la solution dans les compartiments cathodiques de deux cellules montées en parallèle. Une telle installation permet d'assurer une marche constante de l'unité de production même en cas de défaillance d'une des cellules.

Selon un mode de réalisation particulier de l'invention, on sépare la solution à traiter en une première et une deuxième partie, on traite la seconde partie par passage dans le compartiment cathodique de la cellule précitée, on stocke la solution ainsi traitée dans une réserve et on réunit la solution issue de cette réserve à la première partie précitée.

La figure illustre ce mode de réalisation.

La solution à traiter arrive en 1, une première partie principale 2 continue dans le procédé tandis qu'une deuxième partie 3 va subir le traitement électrolytique.

Le flux 3 est divisé en deux parties 4 et 5 et alimente les compartiments cathodiques des deux cellules 6 et 7 selon l'invention montées en parallèle. Les deux parties de ce même flux sont réunies à la sortie en 8 et débouchent dans une réserve 9.

Par une conduite 10 on rejoint le flux 2.

Des conduites 12 et 11 permettent de recycler au moins une partie de la solution issue de la réserve 9 dans le ou les compartiments cathodiques d'au moins une des cellules 6 et 7.

Un tel système avec réserve et deux cellules permet d'avoir une stabilité plus grand de fonctionnement des cellules même en cas d'instabilité du rapport Fe II/Fe III du flux principal. On peut aussi grâce à ce système ne traiter qu'une partie du flux principal dans la mesure où l'on a conduit assez loin la réduction du titane par exemple de l'ordre de 100 g/l.

Des exemples concrets vont maintenant être donnés.

### EXEMPLE 1

On utilise une cellule d'électrolyse ayant les caractéristiques et dans les conditions données ci-dessous:
― membrane cationique: NAFION® 423.
― anode: titane déployé revêtu de platine-iridium.
― cathode: cuivre déployé.
― densité de courant: 30 A/dm².

Par ailleurs, on y fait circuler les milieux ci-dessous:
― anolyte H₂SO₄ 0,5 N
― catholyte à l'entrée: Ti⁴⁺ 120 g/l, Fe²⁺ 45 g/l, Fe³⁺ 3 g/l, H₂SO₄270 g/l.

Pour une vitesse de circulation du catholyte de 10 cm/s et de l'anolyte de 0,5 cm/s avec une température de la cellule de 65°C, on obtient à la sortie du compartiment cathodique un catholyte de composition suivante:
$\text{Ti⁴⁺ 104 g/l, Fe²⁺ 48 g/l, Ti³⁺ 16 g/l}$

Le rendement faradique cathodique est de 99%.

### EXEMPLE 2

Les conditions de fonctionnement sont les suivantes:

On utilise une cellule d'électrolyse ayant les caractéristiques et dans les conditions ci-dessous:
― membrane cationique: NAFION® 423.
― anode: titane déployé revêtu de platine iridium,
― cathode: titane palladié troué,
― densité de courant: 20 A/dm².

Par ailleurs, on y fait circuler les milieux ci-dessous:
― anolyte H₂SO₄ O,5 N
― catholyte à l'entrée Ti⁴⁺ 120 g/l, Fe²⁺ 47 g/l, Fe³⁺ 4 g/l, H₂SO₄ 270 g/l.

Pour une vitesse de circulation de l'anolyte de 0,5 cm/s et du catholyte de 10 cm/s à une température de la cellule de 65°C, on obtient à la sortie du compartiment cathodique un catholyte de composition:

Ti⁴⁺ 113 g/l, Fe²⁺ 51 g/l, Ti³⁺ 7 g/l avec un rendement faradique cathodique de 99%.

### EXEMPLE 3

On utilise dans cet exemple différents types de cathodes selon les essais 1, 2 et 3.

Les conditions de fonctionnement de la cellule sont les suivantes:
― catholyte entrée Ti⁴⁺ 120 g/l Fe²⁺ 46 g/l Fe³⁺ 3 g/l, H₂SO₄ 270 g/l.
― vitesse de circulation du catholyte: 30 cm/s.
― température de la cellule: 65°C,
― membrane cationique: NAFION® 423.
― densité de courant: 30 A/dm².
― anolyte H₂SO₄ O,5 N pour essais 1 et 2, solution d'un sel ferreux: Fe²⁺ 40 g/l pour essai 3.
― anode: titane déployé revêtu de platine iridium pour les essais 1 et 2.
― graphite pour essai 3.

Les résultats sont donnés ci-dessous.

### EXEMPLE 4

Cet exemple montre la possibilité d'obtenir avec la cellule de l'invention des solutions fortement concentrées en Ti³⁺.

Les conditions de fonctionnement de la cellule sont les suivantes:
― anolyte: H₂SO₄ O,5 N.
― catholyte entrée Ti⁴⁺ 120 g/l Fe²⁺ 45,7 g/l Fe³⁺ 3,4 g/l, H₂SO₄ 270 g/l.
― vitesse de circulation du catholyte: 60 cm/s,
― vitesse de circulation de l'anolyte: 0,5 cm/s,
― température de la cellule: 65°C,
― membrane cationique: NAFION® 423.
― anode: titane déployée revêtu de platine-iridium,
― cathode: cuivre perforé,
― densité de courant: 17 A/dm².

On obtient à la sortie un catholyte de composition suivante:
$\text{Ti⁴⁺ 46,4 g/l Fe²⁺ 49,1 g/l Ti ³⁺ 73,6 g/l.}$

Le rendement faradique cathodique est de 97,5%.

### EXEMPLE 5

On utilise une cellule d'électrolyse ayant les caractéristiques et dans les conditions données ci-dessous:
― membrane cationique: NAFION® 423,
― anode: titane déployé revêtu de platine-iridium,
― cathode: plomb,
― densité de courant: 20 A/dm².

Par ailleurs, on y fait circuler les milieux ci-dessous:
― anolyte H₂SO₄ 0,5 N
― catholyte à l'entrée: Ti⁴⁺ 120 g/l, Fe²⁺ 45 g/l, Ti³⁺ 1 g/l H₂SO₄ 270 g/l.

Pour une vitesse de circulation du catholyte de 10 cm/s et de l'anolyte de 0,5 cm/s avec une température de la cellule de 65°C, on obtient à la sortie du compartiment cathodique un catholyte de composition suivante:
$\text{Ti⁴⁺ 104 g/l, Fe²⁺ 48 g/l, Ti³⁺ 8 g/l.}$

Le rendement faradique cathodique est de 80%.

### EXEMPLE 6

On utilise une cellule d'électrolyse ayant les caractéristiques et dans les conditions données ci-dessous:
― membrane cationique: NAFION® 423,
― anode: titane déployé revêtu de platine-iridium,
― cathode: titane déployé + plomb,
― densité de courant: 30 A/dm².

Par ailleurs, on y fait circuler les milieux ci-dessous:
― anolyte H₂SO₄ 0,5 N
― catholyte à l'entrée: Ti⁴⁺ 120 g/l, Fe²⁺ 45 g/l, Ti³⁺ 1 g/l H₂SO₄ 270 g/l.

Pour une vitesse de circulation du catholyte de 10 cm/s et de l'anolyte de 0,5 cm/s avec une température de la cellule de 65°C, on obtient à la sortie du compartiment cathodique un catholyte de composition suivante:
$\text{Ti⁴⁺ 120 g/l, Fe²⁺ 48 g/l, Ti³⁺ 9 g/l.}$

Le rendement faradique cathodique est de 90%.

## Revendications

1. Procédé de réduction électrolytique d'ions ferriques en ions ferreux dans une solution comprenant en outre des ions titane, par passage de ladite solution dans le compartiment cathodique d'une cellule d'électrolyse comportant un compartiment anodique, un compartiment cathodique et une membrane échangeuse d'ions séparant les deux compartiments, caractérisé en ce que l'on utilise une membrane cationique.

2. Procédé selon la revendication 1, caractérisé en ce que la solution précité provient de l'attaque sulfurique d'un minerai titanifère du type ilménite notamment.

3. Procédé selon la revendication 1 ou 2, caractérisé en ce qu'on fait circuler dans le compartiment anodique de la cellule précitée de l'eau acidifiée ou une soluti on de sels ferreux.

4. Procédé selon la revendication 2 ou 3, caractérisé en ce qu'on fait circuler dans le compartiment cathodique la solution précitée immédiatement avant l'étape d'hydrolyse dans un procédé de préparation de dioxyde de titane.

5. Procédé selon l'une des revendications 2 à 4, caractérisé en ce que la solution circulant dans le compartiment cathodique y est en partie recyclée à la sortie de celui-ci.

6. Procédé selon l'une des revendications 2 à 5, caractérisé en ce qu'on fait circuler la solution dans les compartiments cathodiques de deux cellules montées en parallèle.

7. Procédé selon l'une des revendications 2 à 6, caractérisé en ce qu'on sépare la solution précitée en une première et une deuxième partie, on traite la seconde partie par passage dans le compartiment cathodique de la cellule précitée, on stocke la solution ainsi traitée dans une réserve et on réunit la solution issue de cette réserve à la première partie précitée.

8. Procédé selon la revendication 7, caractérisé en ce qu'on recycle au moins une partie de la solution issue de la réserve précitée dans le compartiment cathodique de la cellule.

9. Procédé selon la revendication 7 ou 8, caractérisé en ce qu'on fait circuler la seconde partie précitée dans les compartiments cathodiques de deux cellules montées en parallèle.

10. Procédé selon l'une des revendications précédentes, caractérisé en ce que le compartiment cathodique comprend une cathode à base de cuivre.

11. Procédé selon l'une des revendications 1 à 9, caractérisé en ce que le compartiment cathodique comprend une cathode à base d'au moins un matériau choisi dans le groupe comprenant le plomb, le titane, les aciers spéciaux.

12. Procédé selon la revendication 11, caractérisé en ce que la cathode est en plomb déposé sur un substrat notamment plomb sur titane ou plomb sur cuivre soit en titane revêtu d'au moins un métal précieux.

## Patentansprüche

1. Verfahren zur elektrolytischen Reduktion von Eisen(III)-Ionen zu Eisen(II)-Ionen in einer außerdem Titanionen umfassenden Lösung durch Überleiten dieser Lösung in den Kathodenraum einer Elektrolysezelle, die einen Anoden- und einen Kathodenraum und eine die zwei Räume trennende Ionenaustauschermembran umfaßt, dadurch gekennzeichnet, daß man eine kationische Membran verwendet.

2. Verfahren nach Anspruch 1, dadurch gekennzeichnet, daß diese Lösung aus dem Schwefelsäureaufschluß eines titanhaltigen Erzes, insbesondere des Ilmenit-Typs, stammt.

3. Verfahren nach Anspruch 1 oder 2, dadurch gekennzeichnet, daß man angesäuertes Wasser oder eine Eisen(II)-Salz- Lösung im Anodenraum der Zelle zirkulieren läßt.

4. Verfahren nach Anspruch 2 oder 3, dadurch gekennzeichnet, daß man die Lösung unmittelbar vor der Hydrolysestufe eines Verfahrens zur Herstellung von Titandioxid im Kathodenraum zirkulieren läßt.

5. Verfahren nach einem der Ansprüche 2 bis 4, dadurch gekennzeichnet, daß am Auslauf ein Teil der im Kathodenraum zirkulierenden Lösung dorthin zurückgeführt wird.

6. Verfahren nach einem der Ansprüche 2 bis 5, dadurch gekennzeichnet, daß man die Lösung in den Kathodenräumen von zwei parallel geschalteten Zellen zirkulieren läßt.

7. Verfahren nach einem der Ansprüche 2 bis 6, dadurch gekennzeichnet, daß man diese Lösung in einen ersten und einen zweiten Teil aufteilt, den zweiten Teil durch Überleiten in den Kathodenraum der Zelle behandelt, die so behandelte Lösung in einem Reservebehälter lagert und die aus diesem Reservebehälter stammende Lösung mit dem ersten Teil vereinigt.

8. Verfahren nach Anspruch 7, dadurch gekennzeichnet, daß man wenigstens einen Teil der aus dem Reservebehälter stammenden Lösung in den Kathodenraum der Zelle zurückführt.

9. Verfahren nach Anspruch 7 oder 8, dadurch gekennzeichnet, daß man den zweiten Teil in den Kathodenräumen der zwei parallel geschalteten Zellen zirkulieren läßt.

10. Verfahren nach einem der vorhergehenden Ansprüche, dadurch gekennzeichnet, daß der Kathodenraum eine Kathode auf Kupferbasis enthält.

11. Verfahren nach einem der Ansprüche 1 bis 9, dadurch gekennzeichnet, daß der Kathodenraum eine Kathode auf der Basis wenigstens eines Materials enthält, das aus der Blei, Titan und Spezialstähle umfassenden Gruppe ausgewählt ist.

12. Verfahren nach Anspruch 11, dadurch gekennzeichnet, daß die Kathode aus auf einem Substrat abgeschiedenem Blei, insbesondere Blei auf Titan oder Blei auf Kupfer, oder aus mit wenigstens einem Edelmetall beschichtetem Titan besteht.

## Claims

1. Process for electrolytic reduction of ferric ions to ferrous ions in a solution additionally containing titanium ions, by passing the said solution through the cathode compartment of an electrolysis cell comprising an anode compartment, a cathode compartment and an ion exchange membrane separating the two compartments, characterised in that a cationic membrane is employed.

2. Process according to Claim 1, characterised in that the abovementioned solution originates from the sulphuric digestion of a titaniferous ore particularly of the ilmenite type.

3. Process according to Claim 1 or 2, characterised in that acidified water or a solution of ferrous salts is circulated through the anode compartment of the abovementioned cell.

4. Process according to Claim 2 or 3, characterised in that the abovementioned solution is circulated through the cathode compartment immediately before the hydrolysis stage in a process for the preparation of titanium dioxide.

5. Process according to one of Claims 2 to 4, characterised in that the solution circulating through the cathode compartment is partly recycled into it as it leaves the latter.

6. Process according to one of Claims 2 to 5, characterised in that the solution is circulated through the cathode compartments of two cells mounted in parallel.

7. Process according to one of Claims 2 to 6, characterised in that the abovementioned solution is separated into a first and a second part, the second part is treated by passing through the cathode compartment of the abovementioned cell, the solution thus treated is stored in a storage vessel and the solution originating from this storage vessel is recombined with the abovementioned first part.

8. Process according to Claim 7, characterised in that at least a part of the solution originating from the abovementioned storage vessel is recycled into the cathode compartment of the cell.

9. Process according to Claim 7 or 8, characterised in that the abovementioned second part is circulated through the cathode compartments of two cells mounted in parallel.

10. Process according to one of the preceding claims, characterised in that the cathode compartment comprises a copper-based cathode.

11. Process according to one of Claims 1 to 9, characterised in that the cathode compartment comprises a cathode based on at least one material chosen from the group comprising lead, titanium and special steels.

12. Process according to Claim 11, characterised in that the cathode is made of lead deposited onto a substrate, especially lead on titanium or lead on copper, or of titanium coated with at least one precious metal.
